# EUROPÄISCHE PATENTSCHRIFT

(11) **EP 2 507 127 B1**
(45) Veröffentlichungstag und Bekanntmachung des Hinweises auf die Patenterteilung: **28.01.2015**
(21) Anmeldenummer: 10805765.4
(22) Anmeldetag: 03.12.2010
(51) Int. Cl.: B63C 9/105

(54) **RETTUNGSWESTE**
LIFE JACKET
GILET DE SAUVETAGE

(30) Priorität: 04.12.2009 DE 102009056744
(43) Veröffentlichungstag der Anmeldung: 10.10.2012
(73) Patentinhaber: Tsolkas, Alexander, 64560 Riedstadt (DE)
(72) Erfinder: Tsolkas, Alexander, 64560 Riedstadt (DE)
(74) Vertreter: Wolf, Michael
(86) Internationale Anmeldenummer: PCT/DE2010/001396
(87) Internationale Veröffentlichungsnummer: WO 2011/066820

(56) Entgegenhaltungen:
- WO-A2-2006/125910
- US-A- 2 429 973
- US-A- 2 648 325
- US-A- 4 416 641
- US-A- 5 960 469

## Beschreibung

Die Erfindung bezieht sich auf eine Rettungsweste für den aquatischen Einsatz mit einem Rückenteil und mehreren mittels eines Verschlusses miteinander verbindbaren Vorderteilen, wobei die Rettungsweste aus mehreren Schichten aufgebaut ist.

Eine Rettungsweste für den aquatischen Einsatz - auch Schwimmweste genannt - ist ein Kleidungsstück, das eine Person im Wasser selbstständig in die Rückenlage dreht und den Kopf über Wasser hält, um die Atemwege freizuhalten. Unter "aquatischem Einsatz" ist dabei nicht nur die Verwendung bei Tätigkeiten auf dem Meer im Zusammenhang mit z.B. Schifffahrt, Segeln, Bohrinseln etc. zu verstehen, sondern auch die Verwendung bei Aktivitäten auf stehenden oder fließenden Gewässern mit Süßwasser.

Bei den Rettungswesten lassen sich zwei grundlegende Typen unterscheiden. Zum einen gibt es Feststoff-Rettungswesten, die mit einem festen, schwimmbaren, nicht wasseraufsaugenden Material (z.B. Polystyrol, Kork etc.) ausgefüllt sind. Zum anderen sind aufblasbare Rettungswesten bekannt, die mit aufblasbaren Schwimmkörpern ausgestattet sind. Solche Rettungswesten sind mit einer Gasdruckpatrone versehen, die in einer Notsituation entweder automatisch (i.d.R. durch den Kontakt eines Sensors (z.B. einer Salztablette) mit Wasser) oder manuell ausgelöst werden kann, wodurch die Rettungsweste innerhalb von Sekunden aufgeblasen wird. - Rettungswesten der genannten Typen sind hinlänglich bekannt und in Benutzung, so dass es diesbezüglich keines besonderen druckschriftlichen Nachweises bedarf. In der Regel weisen sie ein Rückenteil und mehrere mittels eines Verschlusses miteinander verbindbare Vorderteile auf. Längs können die Vorderteile mittels eines Längsverschlusses (z.B. eines Reißverschlusses oder Klettverschlusses) miteinander verbunden sein. Alternativ oder zusätzlich kann mindestens ein quer verlaufender Querverschluss (z.B. ein Schließgurt, Schließband) vorgesehen sein. Eine Rettungsweste ist jeweils aus mehreren Schichten aufgebaut, z.B. äußere Schicht, Funktionsschicht (schwimmbares Material oder Luftschicht), innere Schicht). Ferner sind auch jackenartige Schutzbekleidungsstücke bekannt, die Auftriebskörper oder gasförmige Auftriebsfüllungen aufweisen und somit als Wetterjacken mit Schwimmwestenfunktion einsetzbar sind (z.B. DE 1 911 004 U). In der WO 03 075692 A1 wird ein kurzärmliges Shirt für den Wassersport beschrieben, in dem versteckt eine aufblasbare Luftkammer untergebracht ist, so dass das Kleidungsstück in einer Notsituation als Auftriebshilfe dienen kann.

In einer Notsituation, d.h. wenn sich eine Person nach einem Unfall oder Unglück ungewollt im Wasser befindet, reduziert eine Rettungsweste den mit Schwimmbewegungen verbundenen Kraftaufwand bzw. hält ohnmächtige oder geschwächte Personen über Wasser. Dadurch verzögert sich der Zeitpunkt, an dem Entkräftung eintritt, so dass mehr Zeit für eine Rettung zur Verfügung steht. Problematisch ist es jedoch, wenn die Notsituation in kühleren bis eiskalten Gewässern mit Temperaturen unterhalb von ca. 29 °C eintritt, da ein Körper bei niedrigen Temperaturen sehr schnell auskühlt. Bekanntlich stirbt eine große Anzahl Schiffbrüchiger weltweit an Unterkühlung. So beträgt in 4 bis 10 °C kaltem Wasser die Zeitspanne, innerhalb deren Erschöpfung oder Bewusstlosigkeit eines Menschen eintritt, 30 bis 60 Minuten und die erwartete Überlebenszeit eine Stunde bis drei Stunden.

Der vorliegenden Erfindung liegt die Aufgabe zugrunde eine wartungsarme Rettungsweste bereitzustellen, die die Überlebensmöglichkeit ihres Trägers in einer Notsituation gerade in kälteren Gewässern verbessert.

Diese Aufgabe wird durch eine Rettungsweste mit den Merkmalen des Anspruches 1 gelöst.

Erfindungsgemäß weist die Rettungsweste eine an oder nahe der Innenseite der Rettungsweste liegende Schicht auf, die ein Latentwärmespeicher-Material, in dem bei Aktivierung eine exotherme Reaktion stattfindet, umfasst. Bei Aktivierung des Latentwärmespeicher-Materials wird in der Schicht Wärme erzeugt und dem Träger der Weste zugeführt. Durch die Wärmeabgabe an den Körper wird der Zeitpunkt, an dem unterkühlungsbedingte Erschöpfung und schließlich der Tod eintritt, hinausgezögert, so dass mehr Zeit für Dritte besteht, die in Not geratene Person aufzufinden und zu bergen.

Latentwärmespeicher-Materialien sind Materialien, die thermische Energie verborgen, verlustarm, mit mehreren Wiederholungszyklen über lange Zeit speichern können. Derartige Medien sind bekannt (z.B. EP 0 101 256 B1, DE 198 13 562 A1) und werden beispielsweise in regenerierbaren Taschenwärmern, Handwärmern, Warmhalteplatten etc. eingesetzt. Dabei wird die Enthalpie reversibler thermodynamischer Zustandsänderungen des Speichermediums ausgenutzt, insbesondere der Phasenübergang fest-flüssig. Das Speichermedium nimmt während der Änderung des Aggregatzustandes (fest-flüssig) Wärmeenergie bei konstanter Temperatur (sogenannte Speichertemperatur) auf bzw. gibt sie wieder ab. Je nach dem eingesetzten System wird ein spezielles Salz oder eine organische Verbindung (z.B. Paraffine) geschmolzen. Die dabei gespeicherte Wärmeenergie (Schmelzwärme) wird beim Erstarren des Speichermediums wieder freigegeben. Im Rahmen der Erfindung geeignete Systeme sind derart ausgelegt, dass die Schmelze des Latentwärmeträger-Mediums auch unterhalb der Schmelztemperatur flüssig in einem metastabilen Zustand vorliegt (metastabiles System) und das Erstarren erst nach einer gezielten Aktivierung von außen einsetzt. Die Aktivierung erfolgt durch eine vorgesehene Aktivierungseinheit.

Der erfindungsgemäß vorgeschlagene Einsatz eines Latentwärmespeicher-Materials hat gegenüber bekannten Rettungswesten mit aktiver Wärmezufuhr zum Körper deutliche Vorteile:

Aus der DE 299 22 947 U1 ist eine Rettungsweste bekannt, die mehrere keramische PTC-Widerstandskörper, eine Anodenstruktur und eine Kathodenstruktur umfasst, wobei die PTC-Widerstandskörper durch eine Batterie mit Strom versorgt werden und die Weste dadurch lokal erwärmen. Die erfindungsgemäße Rettungsweste dagegen benötigt in einer Notsituation für die Wärmeerzeugung keinen Strom, so dass eine in der Weste vorgesehene Batterie kleiner dimensioniert werden kann bzw. deren Energie für andere Zwecke (z.B. für die Versorgung einer Signallampe an der Weste) für längere Zeit zur Verfügung steht. Außerdem erfordert die erfindungsgemäße Weste einen geringeren Wartungsaufwand, da Batterien oder andere Akkumulatoren altern und an Ladung verlieren und die elektrischen Verbindungen der PTC-Widerstände störungsempfindlich bei mechanischer Belastung sind.

Ferner sind Rettungsbekleidungsstücke bekannt, in denen chemische Komponenten enthalten sind, die nach Aktivierung miteinander exotherm reagieren und damit Wärme an den Träger des Kleidungsstückes abgeben. In der DE 29 41 116 A1 wird eine Rettungsjacke beschrieben, an deren Innenseite Packungen, Kissen, Polster, Einlagen, Füllungen oder dergleichen vorgesehen sind, die voneinander getrennte Substanzen aufweisen, welche nach ihrem Mischen Wärme erzeugen. Die US 5,603,648 A zeigt eine Rettungsweste mit einer innen liegenden Schicht, in der Wärme erzeugt wird, wenn zwei mischbare Lösungen miteinander reagieren. Bei der in der US 2,429,973 A, die als nächstliegender Stand der Technik angesehen wird, offenbarten Rettungsweste sind in deren unteren Bereich mehrere Heizeinheiten integriert, die ein Feststoffgemisch enthalten, das bei Kontakt mit zugeführtem Wasser exotherm reagiert. Im Unterschied zu den aus dem Stand der Technik bekannten Möglichkeiten der Wärmeerzeugung ist das Latentwärmespeicher-Material der erfindungsgemäßen Rettungsweste mehrfach einsetzbar, da es nach einer erfolgten Aktivierung und Erstarrung durch Wärmezufuhr wieder erschmolzen werden kann. Außerdem ist die Wärme in dem Speichermaterial gleichmäßig gespeichert. Bei Aktivierung setzt ein sich immer weiter fortsetzender Erstarrungsprozess ein, wodurch die Wärme kontinuierlich und gleichmäßig erzeugt und abgegeben wird, während bei den bekannten Lösungen erst eine gute gleichmäßige Durchmischung der miteinander mischbaren Substanzen und damit ein aufwändiger, wartungsintensiver Auslösemechanismus Voraussetzung für eine Wärmeproduktion in einer Notsituation ist.

Wichtig für die Wahl eines geeigneten Latentwärmespeicher-Mediums für eine Rettungsweste ist die Temperatur, die nach Aktivierung in dem Material erreicht wird, also die spezifische Speichertemperatur. Diese sollte zum Schutz vor Unterkühlung mindestens Körpertemperatur betragen. Die Speichertemperatur sollte jedoch auch nicht zu hoch gewählt sein, da beim Tragen der Rettungsweste ansonsten Verbrennungsgefahr besteht. Die Speichertemperatur des Latentwärmespeicher-Materials sollte vorzugsweise zwischen 50 und 70°C betragen. Ein im Rahmen der Erfindung vorteilhaft einsetzbares Latentwärmespeicher-Medium ist Natriumacetat-Trihydrat oder ein anderes Salzhydrat. Auch ein System mit einem Magnesiumnitrat-Lithiumnitrat-Gemisch oder mit Aluminiumnitrat kann vorteilhaft eingesetzt werden.

Die das Latentwärmespeicher-Material aufweisende Schicht ist in dem Rückenteil und in den Vorderteilen der Rettungsweste in mehrere Kammern untergliedert. Dies bewirkt eine bessere Verteilung des Speichermaterials und damit eine gleichmäßigere Wärmeversorgung des zu schützenden Körpers. Damit die Wärmeabgabe nach erfolgter Aktivierung des Latentwärmespeicher-Materials in allen Kammern einsetzt, ist es zweckmäßig, wenn die Kammern untereinander in Verbindung stehen. Es können beispielsweise entsprechende zentrale Verbindungskanäle vorgesehen sein, über die die Kammern miteinander in Verbindung stehen. Wichtig ist, dass nach Ablauf des wärmeerzeugenden Prozesses und Erstarrung des Latentwärmespeicher-Materials eine jeweils gewünschte Bewegungsfreiheit für den Westenträger erhalten bleibt. Dies kann vorzugsweise zum einen über die Größe, Ausbildung und Anordnung der einzelnen Kammern realisiert werden. Außerdem kann vorteilhaft als Umhüllung für das Latentwärmespeicher-Material ein flexibles Material verwendet werden, z.B. eine elastische Folie oder dergleichen. Auch können vorteilhaft zwischen den Kammern elastische Einsätze vorgesehen sein. Auch die Verwendung eines flexiblen Latentwärmespeicher-Medium, d.h. eines Mediums, das auch im verfestigten Zustand noch eine Flexibilität aufweist, ist möglich.

Die Erfindung sieht vor, dass die Rettungsweste kurze Ärmchen aufweist, die die Schultern und zumindest Teile der Oberarme bedecken. Dadurch wird ein Verrutschen der Weste beim Tragen und damit deren Sitz verbessert. Aufgrund des - im Vergleich zu einer Rettungsweste ohne Arme - verringerten Öffnungsquerschnittes der Ärmchen wird der Zustrom von kaltem Wasser zu dem Rumpfbereich des Westenträgers verringert. Der obere Rumpf des Westenträgers wird somit besser vor dem Auskühlen geschützt. Die Latentwärmespeicher-Schicht setzt sich auch in den Schulter- und Oberarmbereichen fort, um den Körper in einer Notsituation dort zu wärmen.

Gemäß einer vorteilhaften Weiterbildung der Erfindung handelt es sich bei der Rettungsweste um eine aufblasbare Rettungsweste. Eine derartige Weste weist einen höheren Tragekomfort auf, da sie im unaufgeblasenen Zustand klein bzw. dünn ist und damit für den Träger die Bewegungsfreiheit weniger einschränkt. Außerdem wirkt die Gasschicht als zusätzliche Isolierschicht, d.h. sie verringert die Wärmeabgabe an die Umgebung. Ferner drückt die Gasschicht in einer Notsituation die Weste an den Rumpf des Westenträgers. Dadurch wird die Wasserzirkulation um den Körper herum verringert und damit der Wärmeverlust des Körpers und der Verlust der von dem Latentwärmespeicher-Materials erzeugten Wärme reduziert.

Vorteilhafterweise können am unteren Randbereich der Ärmchen eng anliegende und/oder verstellbare Armbündchen, Manschetten oder dergleichen vorgesehen sein. Dadurch wird die Wasserzirkulation um den Körper herum verringert und damit der Wärmeverlust des Körpers bzw. der Verlust der von dem Latentwärmespeicher-Material erzeugten Wärme reduziert.

Um die Wasserzirkulation weiter zu verringern, ist vorteilhafterweise an den Ärmchen im Bereich der Armbündchen jeweils mindestens eine Armluftkammer vorgesehen, die derart angeordnet und ausgebildet ist, dass beim Aufblasen der Rettungsweste in der Armluftkammer ein auf das jeweilige Armbündchen einwirkender Anpressdruck entsteht. Durch diese Maßnahme wird durch das geschickte Verteilen der Luft eine zusätzliche Abdichtung im Armbündchen-Bereich erzielt.

Um eine Abdichtung auch im oberen Bereich der Rettungsweste zu erreichen, weist die Weste vorteilhaft am Halsbereich einen anliegenden Rollkragen, ein anliegendes Halsbündchen oder dergleichen auf, der/das vorzugsweise aus Neopren gebildet sein kann. Anstelle von Neopren kann auch ein anderes Chloropren-Kautschuk-Material, Polychloropren-Material oder dergleichen verwendet werden.

Um das Eindringen von Wasser von unten in den Innenbereich zwischen Weste und Körper und damit der Wärmeverlust zu reduzieren, wird ferner vorgeschlagen, dass die Rettungsweste als vorteilhafte Ausführung an den unteren Randbereichen der Vorderteile und des Rückenteils ein wasserabweisendes, eng anliegendes und/oder regulierbares Beckenbündchen aufweist. Dadurch wird die Rettungsweste beim Tragen nach unten abgedichtet.

Eine bevorzugte Ausführung der Erfindung sieht vor, dass die Vorderteile der Rettungsweste mittels eines wasserdichten oder wasserabweisenden Verschlusses längs miteinander verbindbar sind. Dabei kann es sich beispielsweise um einen Reißverschluss oder einen Klettverschluss handeln. Auf diese Weise wird das Eindringen von Wasser von vorne in den Innenbereich zwischen Weste und Körper und damit der Wärmeverlust reduziert.

In einer vorteilhaften Ausführung weist die Rettungsweste eine Aktivierungseinheit für das Latentwärmespeicher-Material auf, welche beim Aufblasen der Rettungsweste automatisch betätigt wird (automatische Aktivierungseinheit). Durch diese Maßnahme ist kein zusätzlicher Sensor für die Aktivierung des Latentwärmespeicher-Materials erforderlich, der überwachen muss, ob eine Notsituation (d.h. der Träger befindet sich im Wasser, es handelt sich nicht nur um einen Spritzwasserkontakt) vorliegt. Eine automatische Aktivierung hat gegenüber einer rein manuell kontrollierten Aktivierung den Vorteil, dass sie den Träger in einer Notsituation vor Unterkühlung schützt, auch wenn dieser bei dem zugrunde liegenden Unfall oder dergleichen das Bewusstsein verloren haben sollte. - Alternativ könnte die Weste jedoch auch einen gesonderten Sensor aufweisen, der überwacht, ob eine Notsituation vorliegt, und der ggf. direkt das Latentwärmespeicher-Material aktiviert.

Bei der Aktivierungseinheit handelt es sich gemäß einer vorteilhaften Ausführung um ein Metallplättchen oder dergleichen, das im Bereich des Latentwärmespeicher-Materials angeordnet ist und beim Aufblasen der Rettungsweste eine Bewegung erfährt. Dies bedeutet, dass sich beim Aufblasen der Rettungsweste das Metallplättchen entspannt oder dass es dabei geknickt wird.

Es kann vorteilhaft sein, wenn die Kammern in den Vorderteilen und/oder in dem Rückenteil rippenförmig ausgebildet und quer oder schräg zum Körper verlaufend angeordnet sind. Dadurch wird für die in Not geratene Person die Bewegungsfreiheit erhöht, insbesondere dann, wenn das Speichermaterial im Zuge der exothermen Reaktion erstarrt und damit unflexibel wird. Die Anordnung der Kammern kann z.B. im wesentlichen dem Verlauf der menschlichen Rippen im Brustkorb folgen.

Gemäß einer vorteilhaften Ausführung der Erfindung ist die dem Träger der Weste zugewandte Innenseite der Rettungsweste aus Neopren gebildet. Die Neoprenschicht dient aufgrund der Materialeigenschaften von Neopren als Wärmespeicher für die in der Latentwärmespeicher-Materialschicht erzeugte Wärme, so dass der Wärmeverlust im Wasser reduziert ist. Ferner verhindert sie, dass die produzierte Wärme direkt an den Körper abgegeben wird und schützt somit vor Verbrennungen bei direktem Hautkontakt bzw. dünner Bekleidung. Anstelle von Neopren kann auch ein anderes Chloropren-Kautschuk-Material, Polychloropren-Material oder dergleichen verwendet werden.

In den Zeichnungen sind schematisch Ausführungsbeispiele der erfindungsgemäßen Rettungsweste dargestellt. Es zeigen:
- Fig. 1: eine Rettungsweste gemäß der Erfindung in Vorderansicht,
- Fig. 2: die Rettungsweste gemäß Fig. 1 in Rückansicht,
- Fig. 3a: eine vorteilhafte Anordnung des Latentwärmespeicher-Materials in einer Rettungsweste in Vorderansicht,
- Fig. 3b: eine vorteilhafte Anordnung des Latentwärmespeicher-Materials in der Rettungsweste in Rückansicht,
- Fig. 4: eine Seitenansicht einer Rettungsweste und
- Fig. 5: schematische Darstellung des Schichtaufbaus der Rettungsweste.

Die in den Fig. 1 bis 4 dargestellte Rettungsweste 1 für den aquatischen Einsatz weist ein Rückenteil 1a, das sich beim Tragen der Weste 1 im Rückenbereich erstreckt, und mehrere (hier zwei) mittels eines Verschlusses miteinander verbindbare Vorderteile 1b, die sich beim Tragen der Weste im Brustbereich befinden, auf (siehe Fig. 1 und 2), wobei sie aus mehreren Schichten aufgebaut ist. Für eine solche Rettungsweste 1 ist nun wesentlich, dass sie an oder nahe ihrer Innenseite eine Schicht 16 aufweist, die ein Latentwärmespeicher-Material enthält, in dem bei Aktivierung eine exotherme Reaktion stattfindet (siehe Fig. 3a und 3b). Diese wärmeerzeugende Schicht 16 muss sich nicht über die gesamte Weste 1 erstrecken. Wichtig ist, dass in einer Notsituation der empfindliche, wärmekritische obere Rumpf des Menschen vor Unterkühlung geschützt wird, wozu eine Anordnung der wärmeerzeugenden Schicht 16 zumindest in diesem Bereich erforderlich ist. Vorteilhafterweise erstreckt sie sich über den gesamten Rumpf. Nach dem Auslösen der exothermen Reaktion in dem Latentwärmespeicher-Material wird dort eine Temperatur, die höher als die Körpertemperatur ist und vorzugsweise anfangs zwischen 50 und 70°C beträgt, über einen längeren Zeitraum, vorzugsweise über mehrere Stunden, produziert.

Neben einem passiven Auskühlungsschutz (Isolationswirkung der Rettungsweste durch die verwendeten Materialien) hat die erfindungsgemäße Rettungsweste 1 somit einen aktiven Auskühlungsschutz, indem in der Weste 1 Wärme erzeugt und dem Körper zugeführt wird. Die Rettungsweste 1 wirkt somit dem Auskühlen des Trägers für den Zeitraum der Wärmeabgabe entgegen.

Neben der wärmeerzeugenden Schicht 16 mit Latentwärmespeicher-Material weist die in den Figuren dargestellte Rettungsweste 1 weitere Merkmale auf, die dazu beitragen, die Überlebenszeit einer in Not geratenen Person in kälteren Gewässern zu verlängern. So ist in den Fig. 1 und 2 zu erkennen, dass die Rettungsweste 1 kurze Ärmchen 22 aufweist, die die Schultern und Bereiche der Oberarme bedecken. Durch diesen "T-Shirt"-Schnitt wird nicht nur der Sitz der Rettungsweste 1 verbessert, sondern auch die überdeckten Körperbereiche vor Kälte und Wärmeverlust geschützt. Hinzu kommt, dass sich auch die wärmeerzeugende Schicht 16 dorthin erstreckt, vgl. 3a, 3b), so dass kältebedingtem Kraftverlust der Armmuskulatur entgegengewirkt wird. Ferner ist bei der Ausführung mit Ärmchen 22 das Rückenteil 1a mit den Vorderteilen 1b verbunden oder das Rückenteil 1a geht in die Vorderteile 1b über (siehe Erläuterungen zu Fig. 4), die Weste 1 ist also an den Seiten geschlossen. Dadurch wird kaltes Wasser vom Körper ferngehalten und der Wärmeverlust verringert.

In den Abbildungen sind exemplarisch Ausführungsbeispiele einer aufblasbaren Rettungsweste 1 gezeigt. Bei einer derartigen Ausführung ist von Vorteil, dass die Gasschicht in einer Notsituation die Rettungsweste 1 an den Körper drückt, was bereits einen Abdichteffekt bewirkt. Die Wasserzirkulation um den Körper herum wird verringert und damit auch der Wärmeverlust. Weiter unten werden weitere vorteilhafte Abdichtungsmaßnahmen beschrieben. Selbstverständlich sind auch Feststoff-Rettungswesten mit einer wärmeerzeugenden Schicht möglich. Hierbei sind Abdichtungsmaßnahmen zweckmäßig, um Wasser vom Körper fernzuhalten.

Für die Aktivierung der exothermen Reaktion in der Latentwärmespeicher-Materialschicht 16 ist eine Aktivierungseinheit vorgesehen. Dabei handelt es sich hier um eine automatische Aktivierungseinheit 20. Diese ist derart ausgebildet und angeordnet, dass sie beim Aufblasen der Rettungsweste 1 in einer Notsituation automatisch betätigt wird und dadurch den exothermen Prozess auslöst. Dafür ist beispielsweise im Bereich der Latentwärmespeicher-Materialschicht 16 ein Metallplättchen oder dergleichen vorgesehen, das beim Aufblasen der Rettungsweste eine Bewegung erfährt (es wird z.B. geknickt oder streckt sich), wodurch Kristallisationskeime freigesetzt werden. Die Bewegung kann beispielsweise dadurch hervorgerufen werden, dass sich ein Fortsatz einer aufblasbaren Schicht 18 in die wärmeerzeugende Schicht 16 hineinerstreckt. Wenn sich die Luftschicht 18 der Weste 1 bei deren Aufblasen aufbläst, weitet sich auch der Fortsatz, so dass ein zuvor geknicktes Metallplättchen eine Streckung erfährt.

Die Anordnung der automatischen Aktivierungseinheit 20 ist in diesem Ausführungsbeispiel exemplarisch gewählt. Sie kann auch an einer anderen zweckmäßigen Stelle angeordnet sein. Andere Auslösemechanismen sind möglich. Auch ist es möglich, dass eine Aktivierungseinheit für die wärmeerzeugende Schicht 16 einem gesonderten Sensor zugeordnet ist, der überwacht, ob eine Notsituation vorliegt. Dies wäre auch dann erforderlich, falls es sich bei der Rettungsweste 1 um eine Feststoff-Weste handelt.

Vorteilhaft ist es, wenn die Rettungsweste 1 eine manuell auslösbare Aktivierungseinheit 21 (z.B. ein entsprechenden Metallplättchen oder dergleichen) für das Latentwärmespeicher-Material aufweist, die sich bis in einen erreichbaren Außenbereich der Rettungsweste 1 erstreckt. Diese kann zusätzlich zu einer automatischen Aktivierungseinheit 20 vorgesehen sein. Auf diese Weise kann das Speichermaterial von dem Träger der Weste 1 aktiviert werden, z.B. falls eine automatische Aktivierung versagt haben sollte. Die manuelle Aktivierungseinheit 21 kann, wie in Fig. 1 exemplarisch dargestellt, vorzugsweise im Bereich eines vorteilhaft vorgesehenen Mundstückes 14 zum zusätzlichen Aufblasen der Rettungsweste 1 angeordnet sein.

Nach einer Notsituation mit erfolgter Aktivierung des Latentwärmespeichers ist es erforderlich, das Latentwärmespeicher-Material wieder zu verflüssigen, z.B. in einem Wasserbad. Dafür muss die Rettungsweste ggf. zumindest teilweise demontiert werden.

Um die Wasserzirkulation zwischen Körper und umgebendem Wasser zu verringern und damit dem Verlust der Körperwärme und der von der Latentwärmespeicher-Materialschicht 16 erzeugten Wärme zu reduzieren, weist eine vorteilhafte Ausführung der Rettungsweste 1 mehrere vorteilhafte Abdichtungsschutzmaßnahmen auf, die einzeln oder bevorzugt in Kombination an der Weste 1 realisiert sein können: So können (siehe Fig. 4) am unteren Randbereich der Ärmchen 22 eng anliegende und/oder verstellbare Armbündchen 23, Manschetten oder dergleichen vorgesehen sein (z.B. aus Neopren). Die Wirkung der Armbündchen 23 kann dadurch verbessert sein, dass an den Ärmchen 22 im Bereich der Armbündchen 23 jeweils mindestens eine Armluftkammer realisiert ist. Im dargestellten Ausführungsbeispiel sind pro Ärmchen 22 exemplarisch jeweils drei Armluftkammern 23a ausgebildet. Die Armluftkammern 23a sind vorzugsweise mit der aufblasbaren Schicht 18 der Weste 1 über Kanäle oder dergleichen verbunden und derart angeordnet und ausgebildet, dass beim Aufblasen der Rettungsweste 1 in den Armluftkammern 23a ein auf die Armbündchen 23 einwirkender Anpressdruck entsteht. Dafür sind die Armluftkammern 24a hier ringförmig gestaltet. Ferner kann vorteilhaft an den unteren Randbereichen der Vorderteile 1b und des Rückenteils 1a ein wasserabweisendes, eng anliegendes und/oder regulierbares Beckenbündchen 8 angeordnet sein. Am Halsbereich der Rettungsweste kann ein anliegender Rollkragen, Halsbündchen 3 etc. von Vorteil sein. Schließlich ist es für die Dichtigkeit der Weste 1 vorteilhaft, wenn deren Vorderteile 1b mittels eines wasserdichten oder wasserabweisenden Verschlusses 5 in Längsrichtung miteinander verbindbar sind (Reißverschluss, Klettverschluss und/oder dergleichen). In Fig. 1 ist exemplarisch angedeutet, dass die beiden Vorderteile 1b in dem gezeigten Ausführungsbeispiel im mittleren Bereich und am Beckenbündchen 8 mittels eines Reißverschlusses 5a verbindbar sind, während am Halsbündchen 3 ein Klettverschluss 5b vorgesehen ist. Zusätzlich können quer verlaufende Schließgurte 6 (z.B. einer kurz unter der Ärmelansatzhöhe und einer im Bauchbereich der Weste) vorgesehen sein.

Fig. 3a und 3b zeigen die wärmeerzeugende Schicht 16 eines vorteilhaften Ausführungsbeispieles der Erfindung. Zu erkennen ist, dass die das Latentwärmespeicher-Material aufweisende Schicht 16 in dem Rückenteil 1a und in den Vorderteilen 1b jeweils in mehrere Kammern 24 untergliedert ist, wodurch eine bessere, gezielte Verteilung des Materials erreicht wird. Die genaue Anzahl, Dimensionierung und Anordnung der Kammern 24 hängt von mehreren Faktoren ab, z.B. der Größe der Weste, deren Einsatzzweck. Erstrebenswert ist es, wenn in allen Westengrößen in etwa die gleiche Wärmeenergiemenge abgegeben wird, vorteilhafterweise 60 bis 70 °C über mindestens 5 bis 7 Stunden.

In der dargestellten vorteilhaften Ausführung sind die Kammern 24 in Bereichen der Vorderteile 1b und des Rückenteiles 1a exemplarisch rippenförmig und mit einer Breite, die in etwa einem Mittelfinger entspricht, ausgebildet und quer bzw. schräg zum Körper verlaufend angeordnet. Die einzelnen Kammern, Rippen oder dergleichen sind direkt miteinander verbunden oder stehen über zweckmäßig angeordnete Verbindungskanäle 24a miteinander in Verbindung, damit sich der wärmeerzeugende Prozess nach Aktivierung des Latentwärmespeicher-Materials in alle gewünschte Bereiche hinein fortsetzen kann.

In Fig. 3a sind zur Verdeutlichung drei rippenförmige Kammern 24 hervorgehoben, die durch mehrere schmale Verbindungskanäle 24a untereinander verbunden sind. Bei der Dimensionierung und Anordnung der Verbindungskanäle 24a ist zu beachten, dass sie einerseits so breit sein müssen, dass sie den wärmeerzeugenden Prozess weiterleiten können. Andererseits dürfen sie nicht zu breit sein, da sie andernfalls dazu beitragen, dass sich ein Westenträger nach Erstarren des Latentwärmespeichermateriales nicht mehr ausreichend bewegen kann.

In Fig. 3a und 3b ist zu erkennen, dass sich in dieser bevorzugten Ausführung die Kammern, Rippen oder dergleichen auch über den Schulterbereich und den Oberarmbereich erstrecken. Selbstverständlich könnte die Ausbildung, Dimensionierung und Anordnung der Kammern auch anders realisiert sein, z.B. labyrintartige, mäaderförmige, netzartig oder eher zellenartige mit Abstand zueinander angeordnete Hohlräume, die durch Kanäle miteinander verbunden sind. Insgesamt sind die Ausbildung und Dimensionierung der Kammern, Rippen, Kanäle etc. der wärmeerzeugenden Schicht 16 derart zu wählen, dass nach Ablauf des wärmeerzeugenden Prozesses und Erstarrung des Latentwärmespeichermaterials die jeweils gewünschte Bewegungsfreiheit für den Westenträger erhalten bleibt.

Im gezeigten vorteilhaften Ausführungsbeispiel ist die wärmeerzeugende Schicht 16 derart realisiert, dass die Kammern zwischen Rückenteil 1a und Vorderteilen 1b durchgängig sind. Dies kann auch bei anderen Gestaltungen der Untergliederung der wärmeerzeugenden Schicht 16 vorteilhaft sein. In der Seitenansicht in Fig. 4 ist zu erkennen, dass hier insgesamt das Rückenteil 1a und die Vorderteile 1b ohne Trennungsnaht realisiert sind. Selbstverständlich sind auch andere Westenschnitte möglich, bei denen Rückenteil 1a und Vorderteile 1b und deren innenliegende Schichten durch eine Naht miteinander verbunden sind.

Fig. 5 zeigt schematisch den mehrschichtigen Aufbau eines Ausführungsbeispieles der Rettungsweste 1: a) Außenhaut 17 aus einem robusten Westenmaterial, das in Richtung der Innenseite der Weste vorteilhaft mit einer Isolierschicht versehen sein kann, die Kälte von außen nach innen abhält; b) mit Gas (z.B. Kohlendioxid) füllbare Schicht 18 (aufblasbare Schicht), die bei einer aufblasbaren Rettungsweste für einen Großteil des Auftriebes sorgt und zugleich Isolationsfunktion gegen Wärmeverlust nach außen hat, c) wärmeerzeugende Schicht 16 mit Latentwärmespeicher-Material, d) Neoprenschicht 19, die als Wärmespeicher für die in der Wärmeschicht 16 erzeugte Wärme dient; sie gibt Wärme an den Körper dosiert ab, so dass eine Verbrennungsgefahr bei direktem Hautkontakt oder dünner Bekleidung für den Träger verringert ist. Es müssen sich nicht alle der genannten Schichten 16, 17, 18, 19 über die gesamte Weste 1 erstrecken.

In den Fig. 1 bis 4 sind neben den vorstehend beschriebenen Merkmalen andere zweckmäßige und vorteilhafte Ausstattungen, die die Rettungsweste 1 weiter verbessern, dargestellt.

Im Falle einer aufblasbaren Rettungsweste 1 weist diese einen auf Wasserkontakt reagierenden Auslöser 10 (z.B. einen Salztablettenauslöser) auf, der eine Treibgaspatrone für das automatische Aufblasen der aufblasbaren Schicht 18 bzw. Luftkammern der Rettungsweste 1 aktiviert. Über die aufblasbare Schicht 18 wird hier auch ein zusätzlich vorgesehenes Polster 7 im Beckenbereich und die Armluftkammern 23a über entsprechende Verbindungskanäle aufgeblasen. Zusätzlich zum automatischen Auslöser 10 kann ein manuell betätigbarer Auslöser vorteilhaft vorgesehen sein.

Ein RFID (Radio Frequency Identification)-Transponder 15 kann beispielsweise in die Außenhaut 17 der Weste 1 integriert oder an der äußeren Schicht 17 angebracht sein z.B. im Schulterbereich. Im Zusammenwirken mit dem entsprechenden Lesegerät wird durch diese Maßnahme ein leichteres Auffinden der Weste 1 (z.B. in einem Lager) und eine eindeutige Zuordnung zu dem jeweiligen Besitzer, Nutzer ermöglicht. Ferner können darauf Service- und Wartungsinformationen etc. gespeichert sein.

Ferner kann vorteilhaft eine Sendevorrichtung 13 z.B. im Schulterbereich angeordnet sein, die auf einer bestimmten Notruffrequenz (z.B. internationale marine Notfrequenz (406 MHz) oder Notfrequenz der Luftfahrt (121,5 Mhz))sendet. Der omnidirektional sendende Peilsender wird von einer in die Weste eingebauten Energiequelle 12 (Batterie, Akkumulator etc.) und ggf. einer Steuereinheit 12a betrieben. Durch diese Maßnahme wird die Ortung einer Person in einer Notsituation verbessert.

Zum besseren Auffinden einer Person in Not kann ebenfalls im Schulterbereich der Rettungsweste 1 eine Signallampe 4 vorgesehen sein, die in einer Notsituation automatisch oder manuell aktiviert wird.

Im Nackenbereich der Rettungsweste 1 kann eine spezielle Stütze 2 (Ohnmachtsschutz) ausgebildet sein, die einen Menschen im Wasser aus jeder Lage auf den Rücken drehen kann und seinen Kopf über Wasser hält.

Ferner kann im Kopfbereich (z.B. am Halskragen der Rettungsweste) eine Art Haube 25 (Gischtschutz) realisiert sein, die in der Notsituation (z.B. bei starken Wind, hohem Wellengang) herausgezogen und über den Kopf gezogen werden kann, um vor Gischt und Spritzwasser der Wellenkämme zu schützen.

Am Halsbereich der Rettungsweste 1 kann zweckmäßig ein Mundstück 14 angeordnet sein, mit dem die Rettungsweste 1 mit dem Mund bei einer Fehlfunktion der Aufblasautomatik aufgeblasen werden kann.

Eine weitere Verbesserung ist eine Haischutzvorrichtung 9, die zwei Elektroden 9a, 9b an entgegengesetzten Enden der Rettungsweste 1 umfasst (z.B. eine Elektrode 9a am Halsbereich der Weste 1 und eine Elektrode 9b am unteren Bündchen 8), die ein elektromagnetisches Feld (Dipol-System) erzeugen. Der Dipolradius und damit der Schutz vor Haien und anderen Raubfischen kann vergrößert werden, indem eine Elektrode 9b mittels einer herausziehbaren Zugleine 9c aus dem Westenkörper herausgezogen werden kann und ein Gewicht vorgesehen ist, das die Zugleine 9c in Richtung Boden zieht und strafft. Mittels eines Impulsgebers baut die Vorrichtung 9 um den Schiffbrüchigen herum ein elektromagnetisches Feld auf, das die lorenzinischen Ampullen von Haien und anderen Raubfischen stört, so dass diese die Flucht ergreifen.

RFID-Transponder 15, Sendevorrichtung 13, Signallampe 4, Haischutzvorrichtung 9 und ggf. weitere vorhandene Einheiten werden von einer Steuereinheit 12a gesteuert (insbesondere bei Eintreten der Notsituation aktiviert) und von einer Energiequelle 12 oder mehreren Energiequellen aus mit elektrischer Energie versorgt. In dem gezeigten Ausführungsbeispiel wird die Energiequelle 12 mittels einer Starteinheit 11 automatisch bei Wasserkontakt aktiviert.

### Bezugszeichenliste

- 1: Rettungsweste (kurz: Weste)
- 1a: Rückenteil
- 1b: Vorderteil
- 2: Stütze
- 3: Halsbündchen
- 4: Signallampe
- 5: Verschluss
- 5a: Reißverschluss
- 5b: Klettverschluss
- 6: Schließgurt
- 7: Polster im Beckenbereich
- 8: Beckenbündchen
- 9: Haischutzvorrichtung
- 9a: Elektrode von 9
- 9b: Elektrode von 9
- 9c: Zugleine
- 10: automatischer Rettungswestenauslöser
- 11: Starteinheit
- 12: Energiequelle
- 12a: Steuereinheit
- 13: Sendevorrichtung
- 14: Mundstück
- 15: RFID-Transponder
- 16: wärmeerzeugende Schicht
- 17: Außenschicht
- 18: aufblasbare Schicht
- 19: Innenschicht, Neoprenschicht
- 20: automatische Aktivierungseinheit für 16
- 21: manuell auslösbare Aktivierungseinheit für 16
- 22: Ärmchen
- 23: Armbündchen
- 23a: Armluftkammer
- 24: Kammern
- 24a: Verbindungskanal
- 25: Haube

## Patentansprüche

1. Rettungsweste für den aquatischen Einsatz mit einem Rückenteil (1a) und mehreren mittels eines Verschlusses miteinander verbindbaren Vorderteilen (1b), wobei die Rettungsweste (1) aus mehreren Schichten aufgebaut ist,
wobei eine an oder nahe der Innenseite der Rettungsweste (1) liegende Schicht (16) ein Latentwärmespeicher-Material aufweist, in dem bei Aktivierung durch eine vorgesehene Aktivierungseinheit (20, 21) eine exotherme Reaktion stattfindet,
wobei die das Latentwärmespeicher-Material aufweisende Schicht (16) in dem Rückenteil (1a) und in den Vorderteilen (1b) in mehrere Kammern (24) untergliedert ist,
wobei die Kammern (24) direkt miteinander verbunden sind oder über Verbindungskanäle miteinander in Verbindung stehen und
wobei die Rettungsweste (1) kurze Ärmchen (22) aufweist, die die Schultern bedecken und die sich in den Oberarmbereich erstrecken, und sich die Schicht (16) bis in den Schulter- und Oberarmbereich fortsetzt.

2. Rettungsweste nach Anspruch 1,
wobei es sich bei der Rettungsweste (1) um eine aufblasbare Rettungsweste (1) handelt.

3. Rettungsweste nach Anspruch 1 oder 2,
wobei am unteren Randbereich der Ärmchen (22) eng anliegende und/oder verstellbare Armbündchen (23), Manschetten oder dergleichen vorgesehen sind.

4. Rettungsweste nach Anspruch 3,
wobei an den Ärmchen (22) im Bereich der Armbündchen (23) jeweils mindestens eine Armluftkammer (23a) vorgesehen ist, die derart angeordnet und ausgebildet ist, dass beim Aufblasen der Rettungsweste (1) in der mindestens einen Armluftkammer (23a) ein auf das jeweilige Armbündchen (23) einwirkender Anpressdruck entsteht.

5. Rettungsweste nach einem der vorhergehenden Ansprüche,
wobei sie am Halsbereich einen anliegenden Rollkragen, ein anliegendes Halsbündchen (3) oder dergleichen aufweist.

6. Rettungsweste nach einem der vorhergehenden Ansprüche,
wobei sie an den unteren Randbereichen der Vorderteile (1b) und des Rückenteils (1a) ein wasserabweisendes, eng anliegendes und/oder regulierbares Beckenbündchen (8) aufweist.

7. Rettungsweste nach einem der vorhergehenden Ansprüche,
wobei die Vorderteile (1b) mittels eines wasserdichten oder wasserabweisenden Verschlusses (5) längs miteinander verbindbar sind.

8. Rettungsweste nach einem der vorhergehenden Ansprüche,
wobei sie eine automatische Aktivierungseinheit (20) für das Latentwärmespeicher-Material aufweist, die beim Aufblasen der Rettungsweste (1) automatisch betätigt wird.

9. Rettungsweste nach Anspruch 8,
wobei es sich bei der Aktivierungseinheit (20) um ein Metallplättchen oder dergleichen handelt, das im Bereich des Latentwärmespeicher-Materials angeordnet ist und beim Aufblasen der Rettungsweste (1) eine Bewegung erfährt.

10. Rettungsweste nach einem der vorhergehenden Ansprüche,
wobei sie eine manuell auslösbare Aktivierungseinheit (21) für das Latentwärmespeicher-Material aufweist, die in einem erreichbaren Außenbereich der Rettungsweste (1) angeordnet ist.

11. Rettungsweste nach einem der vorhergehenden Ansprüche,
wobei sie einen Bereich oder mehrere Bereiche in den Vorderteilen (1b) und/oder in dem Rückenteil (1a) aufweist, in dem/in denen die Kammern (24) rippenförmig ausgebildet und quer oder schräg zum Körper verlaufend angeordnet sind.

12. Rettungsweste nach einem der vorhergehenden Ansprüche,
wobei die Innenschicht (19) der Rettungsweste (1) aus Neopren gebildet ist.

13. Rettungsweste nach einem der vorhergehenden Ansprüche,
wobei ein RFID (Radio Frequency Identification)-Transponder (15) in die Außenschicht (17) der Rettungsweste (1) integriert oder an der äußeren Schicht (17) angebracht ist, vorzugsweise im Schulterbereich der Rettungsweste (1).

14. Rettungsweste nach einem der vorhergehenden Ansprüche,
wobei sie eine Haischutzvorrichtung aufweist, die zwei Elektroden (9a, 9b) an entgegengesetzten Enden der Rettungsweste (1) umfasst, die ein elektromagnetisches Feld erzeugen, wobei es vorteilhaft ist, wenn eine Elektrode (9b) mittels einer Zugleine (9c) aus der Rettungsweste (1) herausziehbar ist und an der Zugleine (9c) ein Gewicht angeordnet ist.

15. Rettungsweste nach einem der vorhergehenden Ansprüche,
wobei sie eine Sendevorrichtung (13) aufweist, die auf einer bestimmten Notruffrequenz, vorzugsweise auf der internationale marine Notfrequenz (406 MHz) und/oder auf der Notfrequenz der Luftfahrt (121,5 Mhz), sendet.

## Claims

1. Life jacket for aquatic use with a back part (1a) and a plurality of front parts (1b) which are connectable to one another by means of a fastener, wherein the life jacket (1) is built of a plurality of layers,
wherein a layer (16) located at or near at the inner side of the life jacket (1) comprises a latent-heat storage material, where upon activation by a provided activation unit (20,21) an exothermic reaction takes place,
wherein the layer (16) comprising the latent-heat storage material is subdivided into a plurality of chambers (24) in the back part (1a) and the front parts (1b),
wherein the chambers (24) are connected directly with each other or are connected to one another via connecting channels, and
wherein the life jacket (1) has short arms (22), which cover the shoulders and extend into the upper arm area, and the layer (16) continues into the shoulder area and upper arm area.

2. Life jacket according to claim 1,
wherein life jacket 1 is an inflatable life jacket (1).

3. Life jacket according to claim 1 or 2,
wherein tight fitting and/or adjustable arm cuffs (23), wristbands or the like are provided at the lower border area of the arms (22).

4. Life jacket according to claim 3,
wherein at each arm (22) in the area of the arm cuff (23) at least one arm air chamber (23a) is provided, which is arranged and designed in that way, that during inflation of the life jacket (1) a contact pressure acting on the respective arm cuff (23) is generated in the at least one arm air chamber (23a).

5. Life jacket according to one of the preceding claims,
wherein it has a fitting polo neck, a fitting neck cuff (3) or the like at the neck area.

6. Life jacket according to one of the preceding claims,
wherein it has a water-repellent tight fitting and/or adjustable pelvis cuff (8) at the lower border areas of the front parts (1b) and the back part (1a).

7. Life jacket according to one of the preceding claims,
wherein the front parts (1b) are vertically connectable with each other by the means of a waterproof or water-repellent fastener (5).

8. Life jacket according to one of the preceding claims,
wherein it has an automatic activation unit (20) for the latent-heat storage material, which is activated automatically during inflation of the life jacket (1).

9. Life jacket according to claim 8,
wherein the activation unit (20) is a small metal plate or the like, which is located in the area of the latent-heat storage material and gets a movement during inflation of the life jacket (1).

10. Life jacket according to one of the preceding claims,
wherein it has a manual activation unit (21) for the latent-heat storage material, which is located in a reachable outer area of the life jacket (1).

11. Life jacket according to one of the preceding claims,
wherein it provides an area or a plurality of areas in the front parts (1b) and/or in the back part (1a), in which the chambers (24) have a rib-shape and are arranged across or diagonal to the body.

12. Life jacket according to one of the preceding claims,
wherein the inner layer (19) of the life jacket (1) is made of Neoprene.

13. Life jacket according to one of the preceding claims,
wherein a RFID (radio Frequency Identification) -Transponder (15) is integrated in the outer layer (17) of the life jacket (1) or is attached to the outer layer (17), preferably in the shoulder area of the life jacket (1).

14. Life jacket according to one of the preceding claims,
wherein it provides a shark protection device, which includes two electrodes (9a, 9b) at opposite borders of the life jacket (1), which produce an electromagnetic field, wherein it is advantageous when an electrode (9b) can be withdrawn out of the life jacket (1) by means of a pull cord (9c), and a weight is attached to the pull cord (9c).

15. Life jacket according to one of the preceding claims,
wherein it provides a transmitter unit (13), which sends signals on a certain emergency frequency, preferably on the international marine emergency frequency (406 MHz) and/or the emergency frequency of the aviation (121,5 MHz).

## Revendications

1. Gilet de sauvetage pour utilisation aquatique constitué d'un élément arrière (1a) ainsi que de plusieurs éléments avant (1 b) pouvant être raccordés entre eux à l'aide d'une fermeture, **caractérisé en ce que** le gilet de sauvetage (1) est composé de plusieurs couches,
**caractérisé en ce qu'**une couche (16) se trouvant dans ou à proximité de la face interne du gilet de sauvetage (1) comporte un matériau accumulant la chaleur latente dans lequel, par activation à l'aide d'une unité d'activation spécifique (20, 21), se produit une réaction exotherme,
**caractérisé en ce que** la couche (16) comportant le matériau accumulateur de chaleur latente est subdivisé en plusieurs chambres (24) dans l'élément arrière (1a) ainsi que dans les éléments avant (1 b),
**caractérisé en ce que** les chambres (24) sont directement raccordées entre elles ou communiquent entre elles par des canaux de liaison et
**caractérisé en ce que** le gilet de sauvetage (1) comporte des manches courtes (22) qui recouvrent les épaules et qui s'étendent sur les parties supérieures des bras et que la couche (16) se prolonge jusqu'aux épaules et les parties supérieures des bras.

2. Gilet de sauvetage selon la revendication 1,
**caractérisé en ce qu'**il s'agit d'un gilet de sauvetage (1) gonflable.

3. Gilet de sauvetage selon la revendication 1 ou 2
**caractérisé en ce que** dans la partie inférieure de la périphérie des manches (22) sont prévues des manchettes (23) parfaitement ajustées et/ou réglables ou autre.

4. Gilet de sauvetage selon la revendication 3,
**caractérisé en ce que** dans les manches (22) est prévue au minimum une chambre d'air (23a) au niveau des manchettes (23), disposée et confectionnée de la sorte que, lors du gonflage du gilet de sauvetage (1), dans au minimum une chambre d'air (23a) une pression s'exerce sur la manchette respective (23).

5. Gilet de sauvetage selon l'une des revendications précédentes,
**caractérisé en ce qu'**il comporte un col roulé ajusté au niveau du cou, une bande d'encolure (3) ajustée ou autre.

6. Gilet de sauvetage selon l'une des revendications précédentes,
**caractérisé en ce qu'**il comporte une bande (8) imperméable parfaitement ajustée et/ou réglable au niveau du bassin dans les parties inférieures de la périphérie des éléments avant (1b) et de l'élément arrière (1a).

7. Gilet de sauvetage selon l'une des revendications précédentes,
**caractérisé en ce que** les éléments avant (1 b) peuvent être reliées en long par une fermeture (5) imperméable ou étanche.

8. Gilet de sauvetage selon l'une des revendications précédentes,
**caractérisé en ce qu'**il comporte une unité d'activation automatique (20) pour le matériau accumulant la chaleur latente qui s'active lorsque le gilet de sauvetage (1) se gonfle.

9. Gilet de sauvetage selon la revendication 8,
**caractérisé en ce que** l'unité d'activation (20) se compose d'une lamette métallique ou autre positionnée au niveau du matériau accumulant la chaleur latente et qui se met en mouvement lors du gonflage du gilet de sauvetage (1).

10. Gilet de sauvetage selon l'une des revendications précédentes,
**caractérisé en ce qu'**il comporte une unité d'activation (21) à déclenchement manuel pour le matériau accumulant la chaleur latente, se situant dans une partie accessible externe du gilet de sauvetage (1).

11. Gilet de sauvetage selon l'une des revendications précédentes,
**caractérisé en ce qu'**il comporte une ou plusieurs zones dans les éléments avant (1 b) et/ou dans l'élément arrière (1a) dans lesquelles les chambres (24) sont de forme nervurée et sont positionnées de façon transversale ou oblique par rapport au corps.

12. Gilet de sauvetage selon l'une des revendications précédentes,
**caractérisé en ce que** la couche interne (19) du gilet de sauvetage (1) est en néoprène.

13. Gilet de sauvetage selon l'une des revendications précédentes,
**caractérisé en ce qu'**un transpondeur d'identification à radiofréquence (RFID) (15) est intégré dans la couche externe (17) du gilet de sauvetage (1) ou apposé à la couche externe (17), de préférence au niveau de l'épaule du gilet de sauvetage (1).

14. Gilet de sauvetage selon l'une des revendications précédentes,
**caractérisé en ce qu'**il comporte un système de protection anti-requin qui comprend deux électrodes (9a, 9b) aux deux extrémités opposées du gilet de sauvetage (1) produisant un champ électromagnétique, et qu'il est avantageux de pouvoir retirer une électrode (9b) du gilet de sauvetage (1) à l'aide d'une cordelette de traction (9c), la cordelette de traction (9c) étant pourvue d'un poids.

15. Gilet de sauvetage selon l'une des revendications précédentes,
**caractérisé en ce qu'**il comporte un émetteur de radio (13) qui émet sur certaines fréquences de détresse, de préférence sur la fréquence de détresse de la marine internationale (406 MHz) et/ou sur la fréquence de détresse de l'aviation (121,5 MHz).
